# EUROPÄISCHE PATENTSCHRIFT

(11) **EP 4 495 369 B1**
(45) Veröffentlichungstag und Bekanntmachung des Hinweises auf die Patenterteilung: **15.04.2026**
(21) Anmeldenummer: 24183388.8
(22) Anmeldetag: 20.06.2024
(51) Int. Cl.: E06B 7/02, E06B 7/10, F24F 13/18

(54) **FENSTER ODER FENSTERTÜR**
WINDOW OR WINDOW DOOR
FENÊTRE OU PORTE-FENÊTRE

(30) Priorität: 27.06.2023 DE 102023206056
(43) Veröffentlichungstag der Anmeldung: 22.01.2025
(73) Patentinhaber: Aug. Winkhaus SE, 48291 Telgte (DE)
(72) Erfinder: Dinkelborg, Alfred, 48155 Münster (DE)

(56) Entgegenhaltungen:
- AT-A1- 512 198

## Beschreibung

Die Erfindung betrifft ein Fenster oder eine Fenstertür mit einem gegen einen Blendrahmen aufweisenden Rahmen bewegbaren Flügel, wobei der Flügel zwischen einer Spaltlüftungsstellung, in der der Flügel einen Spalt weit von einem Blendrahmen entfernt ist, und einer Schließstellung, in der der Flügel in dem Blendrahmen liegt, bewegbar ist und mit einer Verriegelungseinrichtung zur Verriegelung der Stellung des Flügels mit dem Rahmen, mit einer Lüftungseinrichtung, mit einem Lüftungskanal für Frischluft und einem Lüftungskanal für Abluft und mit einem Wärmetauscher zum Austausch von Wärme zwischen der Abluft und der Frischluft.

Ein Fenster mit einem Abluftkanal und einem Frischluftkanal ist beispielsweise aus der DE 83 37 249 U1 bekannt. Der Abluftkanal und der Frischluftkanal weisen eine gemeinsame Wand aus einem gut wärmeleitenden Material auf. Einlass- und Auslassöffnungen sind in dem Blendrahmen und einem Rahmen des Flügels angeordnet. Der Blendrahmen und der Rahmen des Flügels sind als Hohlkammern ausgebildet. Nachteilig bei diesem Fenster ist, dass die Kanäle sehr lang sind und konstruktionsbedingt einen kleinen Querschnitt aufweisen. Dies erfordert hohe Strömungsgeschwindigkeiten, was zu einem hohen Energieaufwand und zu störenden Geräuschen führt.

Weiterhin ist aus der DE 39 42 017 A1 ein Lüftungssystem mit einem im Brüstungsbereich unter einem Fenster angeordneten Lüftungsaggregat bekannt geworden, welches je eine Sektion für die Ableitung von Fortluft und die Zufuhr von Außenluft hat. Ein Einlass für Fortluft erstreckt sich im Wesentlichen über die gesamte Breite des Fensters. Eine ausreichende Belüftung führt jedoch zu großen Abmessungen des Lüftungssystems im Brüstungsbereich und weist dennoch hohe Strömungsgeschwindigkeiten auf.

Aus der EP 1 580 374 A2 ist ein Fenster bekannt geworden, bei dem sich ein Flügel sowohl in der Spaltlüftungsstellung als auch in der Schließstellung in dem Blendrahmen verriegeln lässt. Über eine solche Spaltlüftungsstellung lässt sich ein von dem Fenster begrenzter Raum belüften. Ein von der Spaltlüftungsstellung erzeugter Spalt zwischen Flügel und Blendrahmen kann einen großen Querschnitt aufweisen und damit eine gute Belüftung ermöglichen. Jedoch ist die Nutzung von Abwärme bei einem offenen Spalt nicht möglich. Des Weiteren zeigt AT 512 198 A1 ein Fenster mit einem bewegbaren Flügel, welcher eine Lüftungseinrichtung zum Be- und Entlüften inklusive eines Wärmetauschers beschreibt.

Der Erfindung liegt das Problem zugrunde, ein Fenster oder eine Fenstertür der eingangs genannten Art so zu gestalten, dass es eine Abwärmenutzung eines von dem Fenster oder der Fenstertür abgetrennten Raums ermöglicht und hohe Strömungsgeschwindigkeiten vermeidet.

Dieses Problem wird erfindungsgemäß dadurch gelöst, dass die Lüftungskanäle zumindest teilweise durch den in der Spaltlüftungsstellung zwischen Flügel und Blendrahmen gebildeten Spalt geführt sind und dass ein Dichtungselement zur Freigabe eines der Lüftungskanäle in Spaltlüftungsstellung und zum Schließen des Lüftungskanals in Schließstellung ausgebildet ist.

Durch diese Gestaltung wird der in der Spaltlüftungsstellung erzeugte Spalt zwischen Flügel und Blendrahmen für die Belüftung des Raumes genutzt. Da dieser Spalt mit einem großen Querschnitt versehen werden kann, werden Strömungsgeschwindigkeiten minimiert. Weiterhin gestaltet sich das Fenster oder die Fenstertür hierdurch besonders kompakt. Der große Querschnitt des Spaltes ermöglicht zudem große Kontaktflächen des Wärmetauschers, so dass eine hohe Nutzung der Abwärme gewährleistet ist.

Der Wärmetauscher vermag gemäß einer anderen vorteilhaften Weiterbildung der Erfindung besonders große Abmessungen aufweisen, wenn der Wärmetauscher in einer einen Blendrahmen umgebenden Einfassung des Rahmens angeordnet ist. Dies ermöglicht eine hohe Wärmerückgewinnung durch den Wärmetauscher. Eine solche Einfassung kann ein den Blendrahmen umgebendes Mauerwerk oder eine den Blendrahmen aufnehmende Zarge sein.

Die Lüftungskanäle lassen sich gemäß einer anderen vorteilhaften Weiterbildung der Erfindung besonders platzsparend in dem Fenster oder der Fenstertür anordnen, wenn das Dichtungselement zwischen der Einfassung und dem Flügel angeordnet ist und wenn der eine Lüftungskanal in der Spaltlüftungsstellung des Flügels an dem Flügel und dem Dichtungselement an dem Blendrahmen vorbei geführt ist.

Das Dichtungselement gestaltet sich gemäß einer anderen vorteilhaften Weiterbildung der Erfindung konstruktiv besonders einfach, wenn das Dichtungselement einen Sockel und eine von dem Sockel abstehende elastische Schürze aufweist. Die Schürze ermöglicht die Steuerung der Freigabe des einen Lüftungskanals.

Eine aufwändige Steuerung der Bewegungen des Dichtungselementes lässt sich gemäß einer anderen vorteilhaften Weiterbildung der Erfindung vermeiden, wenn der Sockel in einem der Bauteile des Flügels oder des Rahmens befestigt ist und die elastische Schürze gegen das gegenüberstehende Bauteil des Rahmens oder des Flügels vorgespannt ist. Durch diese Gestaltung erfolgt die Steuerung des einen Lüftungskanals durch die Elastizität des Dichtungselementes und der Bewegung des Flügels. Wenn man das Fenster vollständig öffnet, indem man beispielsweise den Flügel in eine bekannte Drehöffnungsstellung bewegt, entfernt sich die Schürze von dem Bauteil, gegen das sie vorgespannt ist. Eine Behinderung der Benutzung des Fensters durch das Dichtungselement wird hierdurch vermieden.

Ein besonders großer Querschnitt des von dem Dichtungselement gesteuerten Lüftungskanals lässt sich gemäß einer anderen vorteilhaften Weiterbildung der Erfindung erzeugen, wenn das Dichtungselement um den Flügel umlaufend gestaltet ist.

Das Dichtungselement weist gemäß einer anderen vorteilhaften Weiterbildung der Erfindung eine zuverlässige Abdichtung auf, wenn die elastische Schürze an ihrem freien Ende eine Verdickung aufweist. Vorzugsweise ist die Verdickung in der Schließstellung zwischen dem Rahmen und dem Flügel eingespannt, so dass das Fenster oder die Fenstertür in der Schließstellung besonders zuverlässig abgedichtet ist.

Der Wärmetauscher könnte beispielsweise nach Art eines Rekuperators gestaltet sein. Der Wärmetauscher gestaltet sich jedoch gemäß einer anderen vorteilhaften Weiterbildung der Erfindung besonders kostengünstig und lässt sich modular auf beliebige Größen des Flügels und des Rahmens anpassen, wenn der Wärmetauscher ein Plattenwärmetauscher ist, bei dem die Strömungen der beiden Lüftungskanäle von Wärme leitenden Platten getrennt sind.

Eine Belastung eines Innenraums durch Feinstaub der Außenluft lässt sich gemäß einer anderen vorteilhaften Weiterbildung der Erfindung einfach vermeiden, wenn in dem Lüftungskanal für Frischluft ein Luftfilter angeordnet ist. Dieser Luftfilter ist hierfür in den in den Innenraum hineinführenden Lüftungskanal einzusetzen.

Frischluft lässt sich gemäß einer anderen vorteilhaften Weiterbildung der Erfindung einem Innenraum besonders schnell zuführen, wenn in zumindest einem der Lüftungskanäle einen Ventilator angeordnet ist. Vorzugsweise sind in beiden der Lüftungskanäle Ventilatoren angeordnet, so dass die ausgetauschte Luft über den Wärmetauscher geführt und damit der Wärmeaustausch optimiert wird.

Das Fenster oder die Fenstertür vermag gemäß einer anderen vorteilhaften Weiterbildung der Erfindung einen Beitrag zur Raumheizung leisten, wenn in dem Lüftungskanal für Frischluft eine Heizung angeordnet ist. Die Heizung wir im montierten Zustand in den in den Innenraum geführten Lüftungskanal angeordnet. Durch diese Gestaltung wird das Belüften eines das Fenster oder die Fenstertür aufweisenden Raumes mit der Beheizung kombiniert. Dies führt zu einem besonders hohen Komfort. Zudem lässt sich dank der Erfindung die Heizung mit einer sehr großen Fläche umlaufend um den Flügel gestalten, so dass Temperaturen an Heizflächen besonders niedrig sein können. Dies trägt zum Energiesparen bei der Raumheizung bei.

Eine besonders effiziente Beheizung oder Kühlung der Frischluft lässt sich gemäß einer anderen vorteilhaften Weiterbildung der Erfindung erreichen, wenn die Heizung als Wärmepumpe ausgebildet ist und wenn jeder der Lüftungskanäle einen Wärmetauscher hat und wenn die Wärmetauscher Teil der als Heizung ausgebildeten Wärmepumpe sind. Durch eine entsprechende Schaltung kann die Wärmepumpe auch als Klimaanlage eingesetzt werden und bei Bedarf die Frischluft auch -kühlen.

Eine besonders komfortable Belüftung eines Raumes lässt sich gemäß einer anderen vorteilhaften Weiterbildung der Erfindung einfach erreichen, wenn ein Aktor zur Bewegung des Flügels zwischen der Schließstellung und der Lüftungsstellung ausgebildet ist. Der Aktor kann dabei an dem Flügel oder bevorzugt an dem Rahmen angeordnet sein. Vorzugsweise steuert der Aktor oder ein weiterer Aktor einen Beschlag zur Verriegelung und Entriegelung des Flügels in dem Rahmen.

Eine Steuerung der Belüftung des von dem Fenster oder der Fenstertür begrenzten Raumes lässt sich gemäß einer anderen vorteilhaften Weiterbildung der Erfindung einfach erreichen, wenn eine Steuereinheit mit zumindest einem der Bauteile des Aktors, des zumindest einen Ventilators und der Heizung verbunden ist. Ein Bedienfeld der Steuereinheit kann unmittelbar neben dem Fenster oder der Fenstertür angeordnet sein oder mit einem Smartphone verbunden sein. Zudem lässt sich eine solche Steuerung mit einem sogenannten Smarthome verbinden und mit weiteren Daten, wie Wetterdaten oder einer Alarmanlage steuern.

Eine Zirkulation von Abluft und Frischluft zwischen den Lüftungskanälen lässt sich gemäß einer anderen vorteilhaften Weiterbildung der Erfindung vermeiden, wenn Lufteinlässe der Lüftungskanäle von dem Flügel weiter entfernt sind als Luftauslässe. Durch diese Gestaltung wird die Abluft möglichst weit von dem Flügel entfernt verteilt, so dass eine unerwünschte unmittelbare Ansaugung der Abluft vermieden wird. Weiterhin gelangt die zugeführte Frischluft nahe der Flügels in den Raum und vermeidet eine Schimmelbildung.

Zur weiteren Verringerung einer möglichen Schimmelbildung trägt es gemäß einer anderen vorteilhaften Weiterbildung der Erfindung bei, wenn der Luftauslass des Lüftungskanals für die Frischluft in einer Fensterlaibung angeordnet ist. Hierdurch kann der Luftauslass der Frischluft in der Einfassung des Blendrahmens angeordnet sein. Da an dieser Stelle häufig eine Schimmelbildung entsteht, wird diese Stelle durch die Anordnung des Luftauslasses besonders gut belüftet.

Die Erfindung lässt zahlreiche Ausführungsformen zu. Zur weiteren Verdeutlichung ihres Grundprinzips sind mehrere davon in der Zeichnung dargestellt und werden nachfolgend beschrieben. Diese zeigt in
- Fig. 1: eine Ansicht auf eine Hauswand mit mehreren Fenstern,
- Fig.2: ein Fenster aus Figur 1 in einer vergrößerten Darstellung,
- Fig.3: vergrößert eine Schnittdarstellung durch einen Teilbereich des Fensters aus Figur 2 entlang der Linie III - III in einer Spaltlüftungsstellung,
- Fig.4: den Teilbereich des Fensters aus Figur 3 in einer Schließstellung,
- Fig.5: einen Wärmetauscher des Fensters mit einer Heizung,
- Fig.6: eine weitere Ausführungsform von Wärmetauschern des Fensters mit einer Wärmepumpe.

Figur 1 zeigt eine Hauswand 1 mit mehreren Fenstern 2. Die Fenster 2 weisen jeweils eine Lüftungseinrichtung 3 auf und sind mit einer Steuereinheit 4 verbunden. Die Steuereinheit 4 weist zudem eine Verbindung mit einem Bedienfeld 5 und mit einer Sende-/Empfangseinheit 6 auf. Die Steuereinheit 4 vermag die Lüftungseinrichtungen 3 und in Figur 2 dargestellte Aktoren 7 zur Ansteuerung von schematisch dargestellten Verriegelungseinrichtungen 8 der Fenster 2 anzusteuern. Die Ansteuerung kann wie bei einem Smarthome online über die Sende-/Empfangseinheit 6 oder über das Bedienfeld 5 erfolgen.

Figur 2 zeigt eines der Fenster 2 aus Figur 1 in einer vergrößerten perspektivischen Darstellung. Das Fenster 2 hat einen Rahmen 9 mit einem in einer als Zarge ausgebildeten Einfassung 10 befestigten Blendrahmen 11 und einen gegen den Blendrahmen 11 bewegbaren Flügel 12. Der Flügel 12 befindet sich in einer vom Blendrahmen 11 entfernten Spaltlüftungsstellung, in der der Flügel 12 einen Spalt 13 von dem Blendrahmen 11 entfernt ist und der von dem Fenster 2 abgetrennte Raum gegenüber der Umgebung belüftet ist. Der Spalt 13 des Flügels 2 ist in der dargestellten Ausführungsform umlaufend gestaltet. In einer anderen, nicht dargestellten Ausführungsform kann der Spalt 2 auch keilförmig durch ein geringes Kippen des Flügels 12 gegen den Blendrahmen 11 gestaltet sein. Die Lüftungseinrichtung 3 weist einen Lüftungskanal 14 zur Frischluft und einen Lüftungskanal 15 für Abluft auf. In einer Fensterlaibung 16 ist ein Luftauslass 17 des Lüftungskanals 14 für Frischluft angeordnet. An der Stirnseite der Einfassung 10 hat der Lüftungskanal 15 für Abluft einen Lufteinlass 16. Zur Verdeutlichung sind die möglichen Luftströmungen mit Pfeilen gekennzeichnet. Der Luftauslass 17 und der Lufteinlass 16 sind als runde Öffnungen in dem Ausführungsbeispiel dargestellt. In einer nicht dargestellten Ausführungsform können der Luftauslass 17 und der Lufteinlass 18 auch spaltförmig über den gesamten Umfang des Rahmens 9 um den Flügel 12 umlaufend ausgebildet sein und hierdurch die Strömungsgeschwindigkeiten gering halten.

Schematisch ist in Figur 2 die Verriegelungseinrichtung 8 dargestellt. Diese Verriegelungseinrichtung 8 ist als gewöhnlicher Treibstangenbeschlag ausgebildet, wobei der Flügel 12 in der dargestellten Spaltlüftungsstellung durch eine entsprechende Gestaltung von Schließblechen mit dem Rahmen 9 verriegelt ist. Der Aktor 7 zum Antrieb der Verriegelungseinrichtung 8 ist als Elektromotor ausgebildet.

Figur 3 zeigt vergrößert eine Schnittdarstellung durch den die Lüftungseinrichtung 3 aufweisenden Teilbereich des Fensters 2. Der Lüftungskanal 15 für die Abluft ist im Wesentlichen von dem Lufteinlass 18 gerade durch die Einfassung zu einem Luftauslass 19 geführt, während der Lüftungskanal 14 für die Frischluft von einem durch den Spalt 13 zwischen Flügel 12 und Rahmen 9 gebildeten Lufteinlass 20 in die Lüftungseinrichtung 3 und von dort aus zu dem Luftauslass 17 für die Frischluft geführt. In der Lüftungseinrichtung 3 ist eine Einrichtung 21 zum Wärmeaustausch zwischen dem Lüftungskanal 15 für Abluft und dem Lüftungskanal 14 für Frischluft angeordnet.

Zur Führung der Frischluft durch den Spalt 13 hat die Lüftungseinrichtung 3 ein Dichtungselement 22 mit einem im Ramen 9 befestigten Sockel 23. Von dem Sockel 23 steht eine elastische Schürze 24 ab, welche sich mit einer Verdickung 25 an dem Flügel 12 abstützt. An dieser Schürze 24 wird die Frischluft durch eine Öffnung 26 in die Einrichtung 21 für den Wärmeaustausch geleitet. Die Verdickung 25 ist durch die Elastizität der Schürze 24 gegen den Flügel 12 vorgespannt.

Wird ausgehend von der Stellung aus Figur 3 der Flügel 12 gegen den Rahmen 9 gedrückt, dichten das Dichtungselement 22 und weitere Dichtungen 27, 28 den Flügel 12 im Rahmen 9 ab. Dies kennzeichnet eine in Figur 4 dargestellte Schließstellung. In dieser Schließstellung findet kein Austausch durch den Lüftungskanal 14 für Frischluft statt. Der Lüftungskanal 15 für Abluft wird von nicht dargestellten Rückschlagklappen oder ebenfalls nicht dargestellten aktiven Ventilen verschlossen.

Figur 5 zeigt schematisch einen Querschnitt durch die Einrichtung 21 zum Wärmeaustausch zwischen dem Lüftungskanal 14 für Frischluft und dem Lüftungskanal 15 für Abluft. Die Einrichtung 21 hat einen als Plattenwärmetauscher ausgebildeten Wärmetauscher 29 mit wärmeleitenden, die beiden Lüftungskanäle 14, 15 voneinander trennenden Platten 30. In beiden Lüftungskanälen 14, 15 sind Ventilatoren 31, 32 angeordnet. Weiterhin hat der Lüftungskanal 14 für Frischluft eine Heizung 33 und einen Luftfilter 34 mit Vor- und Feinfilterung. Der Lüftungskanal 15 für Abluft weist ebenfalls einen groben Luftfilter 35 auf.

Figur 6 zeigt schematisch einen Querschnitt durch eine weitere Ausführungsform einer Einrichtung 121 zum Wärmeaustausch zwischen einem Lüftungskanal 114 für Frischluft und einem Lüftungskanal 115 für Abluft. Diese Ausführungsform unterscheidet sich von der aus Figur 5 dadurch, dass eine Heizung 133 als Wärmepumpe ausgebildet ist. Beide Lüftungskanäle 114, 115 weisen jeweils einen Wärmetauscher 129, 129' der Wärmepumpe und jeweils einen Ventilator 131, 132 auf. Zwischen den Wärmetauschern 129, 129' sind ein schematisch dargestellter Kompressor 136 für Kältemittel und eine Drossel 137 angeordnet. Die Wärmetauscher 129, 129' der Lüftungskanäle 114, 155 tauschen die Wärme mit dem Kältemittel der Wärmepumpe aus.

## Patentansprüche

1. Fenster (1) oder Fenstertür mit einem gegen einen einen Blendrahmen (11) aufweisenden Rahmen (9) bewegbaren Flügel (12), wobei der Flügel (12) zwischen einer Spaltlüftungsstellung, in der der Flügel (12) einen Spalt (13) weit von einem Blendrahmen (11) entfernt ist, und einer Schließstellung, in der der Flügel (12) in dem Blendrahmen (11) liegt, bewegbar ist und mit einer Verriegelungseinrichtung (8) zur Verriegelung der Stellung des Flügels (12) mit dem Rahmen (9), mit einer Lüftungseinrichtung (3), mit einem Lüftungskanal (14, 114) für Frischluft und einem Lüftungskanal (15, 115) für Abluft und mit einem Wärmetauscher (29, 129, 129') zum Austausch von Wärme zwischen der Abluft und der Frischluft, **dadurch gekennzeichnet, dass** die Lüftungskanäle (14, 114, 15, 115) zumindest teilweise durch den in der Spaltlüftungsstellung zwischen Flügel (12) und Blendrahmen (11) gebildeten Spalt (13) geführt sind und dass ein Dichtungselement (22) zur Freigabe eines der Lüftungskanäle (14) in Spaltlüftungsstellung und zum Schließen des Lüftungskanals (14) in Schließstellung ausgebildet ist.

2. Fenster oder Fenstertür nach Anspruch 1, **dadurch gekennzeichnet, dass** der Wärmetauscher (29, 129, 129') in einer einen Blendrahmen (11) umgebenden Einfassung (10) des Rahmens (9) angeordnet ist.

3. Fenster oder Fenstertür nach Anspruch 2, **dadurch gekennzeichnet, dass** das Dichtungselement (22) zwischen der Einfassung (10) und dem Flügel (12) angeordnet ist und dass der eine Lüftungskanal (14) in der Spaltlüftungsstellung des Flügels (12) an dem Flügel (12) und dem Dichtungselement (22) an dem Blendrahmen (11) vorbei geführt ist.

4. Fenster oder Fenstertür nach zumindest einem der Ansprüche 1 bis 3, **dadurch gekennzeichnet, dass** das Dichtungselement (22) einen Sockel (23) und eine von dem Sockel (23) abstehende elastische Schürze (24) aufweist.

5. Fenster oder Fenstertür nach Anspruch 4, **dadurch gekennzeichnet, dass** der Sockel (23) in einem der Bauteile des Flügels (12) oder des Rahmens (9) befestigt ist und die elastische Schürze (24) gegen das gegenüberstehende Bauteil des Rahmens (9) oder des Flügels (12) vorgespannt ist.

6. Fenster oder Fenstertür nach zumindest einem der Ansprüche 1 bis 5, **dadurch gekennzeichnet, dass** das Dichtungselement (22) um den Flügel (12) umlaufend gestaltet ist.

7. Fenster oder Fenstertür nach zumindest einem der Ansprüche 4 bis 6, **dadurch gekennzeichnet, dass** die elastische Schürze (24) an ihrem freien Ende eine Verdickung (25) aufweist.

8. Fenster oder Fenstertür nach zumindest einem der Ansprüche 1 bis 7, **dadurch gekennzeichnet, dass** der Wärmetauscher (29) ein Plattenwärmetauscher ist, bei dem die Strömungen der beiden Lüftungskanäle (14, 15) von Wärme leitenden Platten (30) getrennt sind.

9. Fenster oder Fenstertür nach zumindest einem der Ansprüche 1 bis 8, **dadurch gekennzeichnet, dass** in dem Lüftungskanal (14, 114) für Frischluft ein Luftfilter (34) angeordnet ist.

10. Fenster oder Fenstertür nach zumindest einem der Ansprüche 1 bis 9, **dadurch gekennzeichnet, dass** in zumindest einem der Lüftungskanäle (14, 114, 15, 115) ein Ventilator (31, 32) angeordnet ist.

11. Fenster oder Fenstertür nach zumindest einem der Ansprüche 1 bis 10, **dadurch gekennzeichnet, dass** in dem Lüftungskanal (14, 114) für Frischluft eine Heizung (33, 133) angeordnet ist.

12. Fenster oder Fenstertür nach Anspruch 11, **dadurch gekennzeichnet, dass** die Heizung (133) als Wärmepumpe ausgebildet ist und dass jeder der Lüftungskanäle (114, 115) einen Wärmetauscher (129, 129') hat und dass die Wärmetauscher (129, 129') Teil der als Heizung (133) ausgebildeten Wärmepumpe sind.

13. Fenster oder Fenstertür nach zumindest einem der Ansprüche 1 bis 12, **dadurch gekennzeichnet, dass** ein Aktor (7) zur Bewegung des Flügels (12) zwischen der Schließstellung und der Lüftungsstellung ausgebildet ist.

14. Fenster oder Fenstertür nach zumindest einem der Ansprüche 10 bis 13, **dadurch gekennzeichnet, dass** eine Steuereinheit (4) mit zumindest einem der Bauteile des Aktors (7), des zumindest einen Ventilators (31, 32, 131, 132) und der Heizung (33, 133) verbunden ist.

15. Fenster oder Fenstertür nach zumindest einem der Ansprüche 1 bis 14, **dadurch gekennzeichnet, dass** Lufteinlässe (18, 20) der Lüftungskanäle (14, 15, 114, 115) von dem Flügel (12) weiter entfernt sind als Luftauslässe (17, 19).

16. Fenster oder Fenstertür nach zumindest einem der Ansprüche 1 bis 15, **dadurch gekennzeichnet, dass** der Luftauslass (17) des Lüftungskanals (14, 114) für die Frischluft in einer Fensterlaibung (16) angeordnet ist.

## Claims

1. Window (1) or French door comprising a sash (12) which is movable against a frame (9) having a window frame (11), the sash (12) being movable between a gap-ventilation position, in which the sash (12) is positioned a gap (13) away from a window frame (11), and a closed position, in which the sash (12) is in the window frame (11), and the window or French door comprising a locking device (8) for locking the position of the sash (12) with the frame (9), a ventilation device (3), a ventilation duct (14, 114) for fresh air, a ventilation duct (15, 115) for exhaust air, and a heat exchanger (29, 129, 129') for exchanging heat between the exhaust air and the fresh **air,characterized in that** the ventilation ducts (14, 114, 15, 115) are at least partially guided through the gap (13) formed in the gap-ventilation position between sash (12) and window frame (11), and **in that** a sealing element (22) is designed to release one of the ventilation ducts (14) in the gap-ventilation position and to close the ventilation duct (14) in the closed position.

2. Window or French door according to claim 1, **characterized in that** the heat exchanger (29, 129, 129') is arranged in a border (10), surrounding a window frame (11), of the frame (9).

3. Window or French door according to claim 2, **characterized in that** the sealing element (22) is arranged between the border (10) and the sash (12) and **in that,** in the gap-ventilation position of the sash (12), the one ventilation duct (14) is guided past the sash (12) and the sealing element (22) is guided past the window frame (11).

4. Window or French door according to at least one of claims 1 to 3, **characterized in that** the sealing element (22) has a base (23) and an elastic skirt (24) extending from the base (23).

5. Window or French door according to claim 4, **characterized in that** the base (23) is attached in one of the components of the sash (12) or of the frame (9), and the elastic skirt (24) is prestressed against the opposite component of the frame (9) or of the sash (12).

6. Window or French door according to at least one of claims 1 to 5, **characterized in that** the sealing element (22) is designed to extend around the sash (12).

7. Window or French door according to at least one of claims 4 to 6, **characterized in that** the elastic skirt (24) has a thickening (25) at its free end.

8. Window or French door according to at least one of claims 1 to 7, **characterized in that** the heat exchanger (29) is a plate heat exchanger in which the flows of the two ventilation ducts (14, 15) are separated by heat-conducting plates (30).

9. Window or French door according to at least one of claims 1 to 8, **characterized in that** an air filter (34) is arranged in the ventilation duct (14, 114) for fresh air.

10. Window or French door according to at least one of claims 1 to 9, **characterized in that** a fan (31, 32) is arranged in at least one of the ventilation ducts (14, 114, 15, 115).

11. Window or French door according to at least one of claims 1 to 10, **characterized in that** a heating system (33, 133) is arranged in the ventilation duct (14, 114) for fresh air.

12. Window or French door according to claim 11, **characterized in that** the heating system (133) is designed as a heat pump and **in that** each ventilation duct (114, 115) has a heat exchanger (129, 129') and **in that** the heat exchangers (129, 129') are part of the heat pump designed as a heating system (133).

13. Window or French door according to at least one of claims 1 to 12, **characterized in that** an actuator (7) is designed to move the sash (12) between the closed position and the ventilation position.

14. Window or French door according to at least one of claims 10 to 13, **characterized in that** a control unit (4) is connected to at least one of the components of the actuator (7), of the at least one fan (31, 32, 131, 132), and of the heating system (33, 133).

15. Window or French door according to at least one of claims 1 to 14, **characterized in that** air inlets (18, 20) of the ventilation ducts (14, 15, 114, 115) are positioned further away from the sash (12) than air outlets (17, 19).

16. Window or French door according to at least one of claims 1 to 15, **characterized in that** the air outlet (17) of the ventilation duct (14, 114) for fresh air is arranged in a window jamb (16).

## Revendications

1. Fenêtre (1) ou porte-fenêtre comportant un vantail (12) mobile contre un cadre (9) présentant un dormant (11), dans laquelle le vantail (12) est mobile entre une position d'aération à fente, dans laquelle le vantail (12) est éloigné d'une fente (13) d'un dormant (11), et une position de fermeture, dans laquelle le vantail (12) se trouve dans le dormant (11), et comportant un dispositif de verrouillage (8) pour le verrouillage de la position du vantail (12) avec le cadre (9), comportant un dispositif d'aération (3), comportant un canal d'aération (14, 114) pour l'air frais et un canal d'aération (15, 115) pour l'air d'évacuation et comportant un échangeur de chaleur (29, 129, 129') pour l'échange de chaleur entre l'air d'évacuation et l'air frais, **caractérisée en ce que** les canaux d'aération (14, 114, 15, 115) sont guidés au moins partiellement à travers la fente (13) formée entre le vantail (12) et le dormant (11) dans la position d'aération à fente **et en ce qu'**un élément d'étanchéité (22) est réalisé pour libérer l'un des canaux d'aération (14) dans la position d'aération à fente et pour fermer le canal d'aération (14) dans la position de fermeture.

2. Fenêtre ou porte-fenêtre selon la revendication 1,
**caractérisée en ce que** l'échangeur de chaleur (29, 129, 129') est disposé dans un châssis (10), entourant un dormant (11), du cadre (9).

3. Fenêtre ou porte-fenêtre selon la revendication 2,
**caractérisée en ce que** l'élément d'étanchéité (22) est disposé entre le châssis (10) et le vantail (12) **et en ce que** l'un des canaux d'aération (14) est guidé devant le vantail (12) et l'élément d'étanchéité (22) au niveau du dormant (11) lorsque le vantail (12) est en position d'aération à fente.

4. Fenêtre ou porte-fenêtre selon au moins l'une des revendications 1 à 3, **caractérisée en ce que** l'élément d'étanchéité (22) présente un socle (23) et une jupe élastique (24) faisant saillie sur le socle (23).

5. Fenêtre ou porte-fenêtre selon la revendication 4,
**caractérisée en ce que** le socle (23) est fixé dans l'un des composants du vantail (12) ou du cadre (9) et la jupe élastique (24) est précontrainte contre le composant opposé du cadre (9) ou du vantail (12).

6. Fenêtre ou porte-fenêtre selon au moins l'une des revendications 1 à 5, **caractérisée en ce que** l'élément d'étanchéité (22) est conçu de manière à être circonférentiel autour du vantail (12).

7. Fenêtre ou porte-fenêtre selon au moins l'une des revendications 4 à 6, **caractérisée en ce que** la jupe élastique (24) présente un épaississement (25) au niveau de son extrémité libre.

8. Fenêtre ou porte-fenêtre selon au moins l'une des revendications 1 à 7, **caractérisée en ce que** l'échangeur de chaleur (29) est un échangeur de chaleur à plaques dans lequel les flux des deux canaux d'aération (14, 15) sont séparés par des plaques conductrices de chaleur (30).

9. Fenêtre ou porte-fenêtre selon au moins l'une des revendications 1 à 8, **caractérisée en ce qu'**un filtre à air (34) est disposé dans le canal d'aération (14, 114) pour l'air frais.

10. Fenêtre ou porte-fenêtre selon au moins l'une des revendications 1 à 9, **caractérisée en ce qu'**un ventilateur (31, 32) est disposé dans au moins l'un des conduits d'aération (14, 114, 15, 115).

11. Fenêtre ou porte-fenêtre selon au moins l'une des revendications 1 à 10, **caractérisée en ce qu'**un chauffage (33, 133) est disposé dans le canal d'aération (14, 114) pour l'air frais.

12. Fenêtre ou porte-fenêtre selon la revendication 11,
**caractérisée en ce que** le chauffage (133) est réalisé sous forme de pompe à chaleur **et en ce que** chacun des canaux d'aération (114, 115) possède un échangeur de chaleur (129, 129') **et en ce que** les échangeurs de chaleur (129, 129') font partie de la pompe à chaleur réalisée sous forme de chauffage (133).

13. Fenêtre ou porte-fenêtre selon au moins l'une des revendications 1 à 12, **caractérisée en ce qu'**un actionneur (7) est réalisé pour déplacer le vantail (12) entre la position de fermeture et la position d'aération.

14. Fenêtre ou porte-fenêtre selon au moins l'une des revendications 10 à 13, **caractérisée en ce qu'**une unité de commande (4) est reliée à au moins l'un des composants de l'actionneur (7), de l'au moins un ventilateur (31, 32, 131, 132) et du chauffage (33, 133).

15. Fenêtre ou porte-fenêtre selon au moins l'une des revendications 1 à 14, **caractérisée en ce que** les entrées d'air (18, 20) des canaux d'aération (14, 15, 114, 115) sont plus éloignées du vantail (12) que les sorties d'air (17, 19).

16. Fenêtre ou porte-fenêtre selon au moins l'une des revendications 1 à 15, **caractérisée en ce que** la sortie d'air (17) du canal d'aération (14, 114) pour l'air frais est disposée dans une embrasure de fenêtre (16).
